# EUROPÄISCHE PATENTSCHRIFT

(11) **EP 1 138 829 B1**
(45) Veröffentlichungstag und Bekanntmachung des Hinweises auf die Patenterteilung: **31.08.2005**
(21) Anmeldenummer: 01107135.4
(22) Anmeldetag: 22.03.2001
(51) Int. Cl.: E01B 7/12

(54) **Rillenschienenherzstück sowie Verfahren zur Herstellung eines solchen**
Grooved rail frog and method of production thereof
Coeur pour rails à ornière et méthode de fabrication dudit coeur

(30) Priorität: 30.03.2000 DE 10015522
(43) Veröffentlichungstag der Anmeldung: 04.10.2001
(73) Patentinhaber: BWG GmbH & Co. KG, 35510 Butzbach (DE); VAE GmbH, 1010 Wien (AT)
(72) Erfinder: Benenowski, Sebastian, 35510 Butzbach (DE); Christ, Thomas, 99986 Oberdorla (DE)
(74) Vertreter: Stoffregen, Hans-Herbert

(56) Entgegenhaltungen:
- EP-A- 0 533 528
- DE-C- 712 843
- FR-A- 2 396 833
- US-A- 554 320
- US-A- 1 878 984
- US-A- 5 820 702

## Beschreibung

Die Erfindung bezieht sich auf ein Rillenschienenherzstück umfassend einen durch sich schneidende Rillen gebildeten Herzstückschnittpunktbereich wie Radüberlaufbereich, wobei das Herzstück zwei in dessen Längsrichtung verlaufende Konstruktionsprofile umfasst, die im Herzstückschnittpunktbereich in Längsrichtung des Herzstücks verschweißt sind. Auch bezieht sich die Erfindung auf ein Verfahren zum Herstellen eines Rillenschienenherzstücks, umfassend einen durch sich schneidende Rillen gebildeten Herzstückschnittpunktbereich wie Radüberlaufbereich, wobei das Herzstück zwei in dessen Längsrichtung verlaufende Konstruktionsprofile umfasst, die im Herzstückschnittpunktbereich in Längsrichtung des Herzstücks verschweißt sind.

Bekannte Rillenschienenherzstücke bestehen aus einem Herzstückblock, an dessen Stirnflächen Anschlussschienen angeschweißt werden. In dem Block selbst werden sich schneidende Rillen zur Ausbildung eines Radüberlaufbereiches ausgearbeitet, die gewöhnlich in die der Anschlussschienen übergehen.

Auch ist es bekannt, Herzstücke zu gießen, gleichwenn eine diesbezügliche Lösung aufwendig und kostenintensiv ist.

Aus der EP 0 533 528 B1 ist ein Schienenherzstück bekannt, bei dem als Ausgangsmaterial eine Bramme benutzt wird, die von ihren Stirnflächen ausgehend aufgeschlitzt und sodann die Schenkel gespreizt werden.

Alle diesbezüglichen Lösungsvorschläge gehen davon aus, dass das Rillenschienenherzstück im Bereich der sich kreuzenden Rillen aus einem homogenen Material besteht, wobei im mehr oder weniger großen Abstand vom Schnittpunkt der Rillen eine Verbindung mit den Anschlussschienen erfolgt.

Aus der DE-PS 712 843 ist ein aus Einzelschienen zusammengesetztes Kreuz- und Herzstück bekannt, das aus zwei V-förmig gebogenen Schienen besteht, die quer zur Längsrichtung des Kreuz- oder Herzstücks stumpf verschweißt sind.

In der DE-OS 2 051 983 ist ein Herzstück für Weichen und Kreuzungen beschrieben, bei dem alle Schienenelemente unter Verwendung angeformter Schweißkanten miteinander verschweißt sind.

Aus der DE-PS 452 341 ist ein Herzstück für Rillenschienen-Gleisanlagen bekannt, das aus zwei in Längsrichtung des Herzstücks verlaufenden kraftschlüssig verbundenen unverschweißten Schienen besteht.

Die US-A 1 878984 bezieht sich auf ein Rillenschienenherzstück, wobei das Herzstück zwei in dessen Längsrichtung verlaufende Konstruktionsprofile in Form von Rillenschienen umfasst. Der Herzstückschnittpunktbereich ist als gesondertes Element ausgebildet. Unterhalb des Herzstückmittelpunktbereichs sind die Rillenschienen verschweißt, jedoch die Schienenköpfe abgebogen.

Die FR-A- 2 396 833 schlägt ein Rillenschienenherzstück mit gesondertem Einsatz vor.

Die US-A- 5 820 702 bezieht sich auf miteinander verschweißte Schienen zur Ausbildung eines Herzstücks mit Haupt- und Beispitze.

Der vorliegenden Erfindung liegt das Problem zu Grunde, ein Rillenschienenherzstück bzw. ein Verfahren zur Herstellung eines solchen so weiterzubilden, dass dieses mit konstruktiv einfachen Maßnahmen zur Verfügung gestellt wird und auch über eine große Länge vom Schnittpunkt der Rillen aus betrachtet in Längsrichtung einen homogenen Werkstoffverlauf zeigt. Dabei sollen gewünschte Herzstückwinkel problemlos ausgebildet werden können. Ferner soll die Möglichkeit geschaffen sein, den verschleißintensiven Radüberlaufbereich verschleißfest auszubilden.

Das Problem wird erfindungsgemäß mit einem Rillenschienenherzstück der eingangs genannten Art im Wesentlichen dadurch gelöst, dass die Konstruktionsprofile Vollkopfprofile mit im Herzstückschnittpunktbereich vorhandenen Köpfen sind, dass entlang der Längsachse des Herzstücks betrachtet der Verlauf eines jeden Vollkopfprofils einer Hälfte des Herzstücks entspricht, dass jeder Schienenkopf eine Schweißnahtvorbereitung mit einem Bereich aufweist, in dem die Vollkopfprofile miteinander verschweißt sind, und dass in den Schienenköpfen der Vollkopfprofile die sich schneidenden Rillen ausgebildet sind.

Abweichend vom vorbekannten Stand der Technik besteht der Herzstückschnittpunktbereich aus Abschnitten von zwei getrennt hergestellten Konstruktionsprofilen, die im Schnittpunktbereich wie Überlaufbereich miteinander verschweißt sind. Da das Schienenherzstück jeweils nur ein Abschnitt der miteinander verbundenen Konstruktionsprofile ist, kann im erheblichen Abstand zum Herzstück selbst eine Verbindung mit Anschlussschienen erfolgen. Somit ist im unmittelbaren Bereich des Herzstückes ein Stumpfschweiß nicht erforderlich mit der Folge, dass sich in Längsrichtung ein homogener Werkstückverlauf ergibt. Da der nach dem Stand der Technik erforderliche homogene Herzstückblock nicht notwendig ist, kann der Herzstückbereich selbst kürzer ausgebildet werden. Somit ergibt sich eine kurze kompakte Bauweise, die auch große Herzstückwinkel zulässt, ohne dass der Fahrtkomfort eines ein entsprechendes Herzstück durchfahrenden Fahrzeuges beeinträchtigt wird.

Erfindungsgemäß werden zwei symmetrische Konstruktionsprofile wie zum Beispiel Dickstegschienen oder Vierkantprofile mit Vollkopfprofil so gebogen, dass ihre Form einem in der Längsachse geteilten Herzstück entspricht. Dabei sind die Konstruktionsprofile in ihren einander zugewandten und miteinander zu verschweißenden Fügeflächen plan bearbeitet. Die Schienenköpfe selbst weisen Schweißnahtvorbereitungen wie Fugen auf, um die Konstruktionsprofile durch Verbindungsschweißung verbinden zu können. Dabei kann die Schweißverbindung aus verschiedenen Lagen bestehen, die gegebenenfalls Zusätze aufweisen. Insbesondere kann die Verschweißung eine Decklage mit einem Zusatzwerkstoff umfassen, der sowohl für Verbindungsschweißungen zum Beispiel für hochlegierte rostfreie Stähle und Mischverbindungen zwischen diesen und normalen Baustählen als auch als Auftragswerkstoff für Schienen und Weichenteile üblich ist. Hierdurch ergibt sich die Möglichkeit, dass die verwendeten Schweißzusatzwerkstoffe verschleißmindernde Eigenschaften erfahren, so dass insbesondere die von dem Rad durchfahrenen Bereiche verschleißfest ausgebildet werden können. Hierzu ist auch vorgesehen, dass die sich kreuzenden Rillen des Herzstückes in ihren Böden bzw. ihrem gemeinsamen Boden durch Schweißmaterial gebildet sind bzw. ist.

Des Weiteren können die Konstruktionsprofile über zwei oder mehrere Schraubverbindungen zueinander fixiert sein und als so gebildete Einheit auf einer gemeinsamen Grundplatte angeordnet und mit dieser durch normale Schweißtechniken verbunden werden. Andere Verbindungsarten sind gleichfalls möglich.

Ein Verfahren zum Herstellen eines Rillenschienenherzstücks, umfassend einen durch sich schneidende Rillen gebildeten Herzstückschnittpunktbereich wie Radüberlaufbereich, wobei das Herzstück zwei in dessen Längsrichtung verlaufende Konstruktionsprofile umfasst, die im Herzstückschnittpunktbereich in Längsrichtung des Herzstücks verschweißt sind, zeichnet sich durch die Verfahrensschritte aus:
- Verwendung von zwei Konstruktionsprofilen mit Vollkopf,
- planes Bearbeiten der Konstruktionsprofile mit ihren miteinander zu verschweißenden Fügeflächen und Ausbilden von Schweißfugen,
- Ausrichten der Konstruktionsprofile zueinander derart, dass entlang der Längsachse des Herzstücks betrachtet jedes Konstruktionsprofil einen Verlauf einer Hälfte des herzustellenden Herzstücks entspricht,
- Verschweißen der Konstruktionsprofile und
- Ausbilden der Rillen in den Köpfen der Konstruktionsprofile.

Insbesondere ist vorgesehen, dass die Konstruktionsprofile vor dem Verschweißen miteinander auf einer gemeinsamen Unterlage wie Platte angeordnet und mit dieser verbunden wie verschweißt werden. Ferner sollten die Konstruktionsprofile vor dem Verschweißen untereinander und/oder vor dem Verbinden mit der Unterlage durch Schraubverbindungen miteinander verbunden und fixiert werden.

Die Konstruktionsprofile selbst werden insbesondere durch Verbindungsschweißen wie Elektrodenhandschweißen oder Metallschutzgasschweißen verbunden. Auch kann vorgesehen sein, dass die Längsschweißnaht zwischen den Konstruktionsprofilen mehrlagig ausgebildet ist. So können Wurzel- und Fülllagen sowie Decklagen vorgesehen sein, die gegebenenfalls unterschiedliche Werkstoffeigenschaften durch Zusatzwerkstoffe aufweisen können. Hierdurch können die einem besonderen Verschleiß ausgesetzten Bereiche der nach dem Verbinden der Konstruktionsprofile auszubildenden bzw. auszuarbeitenden Rillen verschleißfeste Eigenschaften erhalten. Dabei kann die Wurzel- bzw. Fülllage durch Verbindungsschweißen und/oder die Decklage durch Auftragsschweißen hergestellt werden.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung eines der Zeichnungen zu entnehmenden bevorzugten Ausführungsbeispiels.

Es zeigen:
- Fig. 1: eine Draufsicht auf ein Rillenschienenherzstück,
- Fig. 2: einen Schnitt entlang der Linie C-C in Fig. 1,
- Fig. 3: einen Schnitt entlang der Linie D-D in Fig. 1 und
- Fig. 4: einen Schnitt entlang der Linie E-E in Fig. 1.
In Fig. 1 ist rein prinzipiell ein Rillenschienenherzstück 10 dargestellt, in dem in bekannter Weise sich schneidende Rillen 12, 14 verlaufen. Der Herzstückschnittpunktbereich wie Radüberlaufbereich, in dem sich die Rillen 12, 14 kreuzen und in Fig. 1 umrandet ist (Bezugszeichen 16), ist nach dem Stand der Technik üblicherweise als homogener Block ausgebildet. Dieser kann durch Gießen oder durch Schlitzen und Spreizen einer Bramme hergestellt werden, wie der eingangs abgehandelte Stand der Technik verdeutlicht.

Erfindungsgemäß besteht das Rillenschienenherzstück aus zwei Konstruktionsprofilen 18, 20, die im Ausgangszustand als Vollkopfprofil ausgebildet sind. Als Konstruktionsprofile kommen zum Beispiel Dickstegschienen oder Vierkantprofile in Frage, ohne dass hierdurch eine Einschränkung der erfindungsgemäßen Lehre erfolgt. Die Konstruktionsprofile 18, 20 werden nun derart gebogen und zueinander ausgerichtet, dass sie die Form des in seiner Längsachse geteilten fertigen Herzstückes 10 entsprechen. In ihren vorgesehenen Fügeflächen werden die Profile 18, 20 plan bearbeitet. Ferner erfolgt im jeweiligen Schienenkopf eine Schweißnahtvorbereitung in Form von Fugen 22, 24, 26, 28, die für das Verschweißen der Konstruktionsprofile 18, 20 erforderlich sind. Sodann werden die Konstruktionsprofile 18, 20 zueinander mittels Schraubverbindungen 34 kraftschlüssig verbunden. Dabei können die Schraubverbindungen Nord-Lock-Schraubsicherungen aufweisen. Insoweit wird auf bekannte Konstruktionen verwiesen.

Die miteinander verschraubten und eine Einheit bildenden Konstruktionsprofile 18, 20 werden auf einer gemeinsamen Unterlage wie Grundplatte 32 aufgebracht und mit dieser in normaler Schweißtechnik verbunden.

Die Konstruktionsprofile 18, 20 werden sodann in Längsrichtung des Herzstückes 10 im Wesentlichen durch Verbindungsschweißung verbunden. Die entsprechenden in den Fugen 22, 24, 26, 28, 30, 32 ausgebildeten Schweißnähte sind mit den Bezugszeichen 38, 40, 42 versehen, wobei in den Schnittdarstellungen die Schweißnähte selbst bereits teilweise bearbeitet sind, und zwar durch Ausbilden der Rillen 12, 14; denn erst nach dem Verschweißen der Konstruktionsprofile 18, 20 werden in deren Köpfen 19, 21 die Rillen 12, 14 ausgebildet, so dass infolgedessen im Schnittbereich 44 der Rillen 12, 14 die Schweißnaht 42 bis auf einen Bodenbereich abgetragen ist, der gleichzeitig den Boden der den Radüberlaufbereich 44 schneidenden Rillen 12, 14 ist.

Da erst nach dem Verschweißen der Konstruktionsprofile 18, 20 die Rillen 12, 14 durch zum Beispiel Fräsen ausgearbeitet werden, können die Schweißnähte derart ausgelegt werden, dass die einem besonderen Verschleiß ausgesetzten Rillenbereiche wie der Boden im Schnittbereich 44 oder die Innenflanken der Rillen 12, 14 in der Nähe des Schnittpunktes 44 (Fig. 3) aus verschleißarmen Material bestehen. Hierzu können beim Verbindungsschweißen der Konstruktionsprofile 18, 20 Schweißzusatzwerkstoffe mit verschleißmindernden Eigenschaften verwendet werden, die zum Beispiel für hochlegierte rostfreie Stähle und Mischverbindungen zwischen diesen und normalen Baustählen oder als Auftragswerkstoffe für Schienen und Weichenteile zum Einsatz gelangen.

Ferner besteht die Möglichkeit, die Schweißnähte 38, 40 durch Lagen, sogenannte Wurzel- und Fülllagen und Decklagen auszubilden, wobei die Wurzel- und Fülllagen Verbindungszusätze und die Decklage, die mit einem das Herzstück 10 durchfahrenden Rades wechselwirken, mit Auftragszusätzen versehen werden.

Außerhalb des unmittelbaren Radüberlaufbereichs 44 sind zwischen den zueinander divergierenden Schenkeln der Konstruktionsprofile 18, 20 in gewohnter Weise Abdeckbleche 44, 46 wie Tränenbleche angebracht, um einen straßenbündigen Einbau zu ermöglichen.

Durch die erfindungsgemäße Lehre ist im unmittelbaren Bereich der sich schneidenden Rillen 12, 14 eine Stumpfschweißverbindung nicht notwendig. Vielmehr werden zur Ausbildung des Herzstücks 10 in dessen Längsrichtung Konstruktionsprofile verschweißt, die im Ausgangszustand ein Vollkopfprofil zeigen. Die erfindungsgemäße Lehre ermöglicht die Herstellung von Herzstücken z. B. mit kleinen Herzstückwinkeln zwischen zum Beispiel 0° - 40° und/oder Flachrillenbereichen gewünschte Länge, auf denen die Spurkranzkuppe eines Rades abrollen kann.

Losgelöst hiervon sind die nach dem Stand der Technik aufgrund der verwendeten homogenen Herzstückblöcke zu berücksichtigenden Nebenbedingungen, die konstruktive Begrenzungen bei der Ausbildung von Herzstücken erforderlich machen, gegenstandslos.

## Patentansprüche

1. Rillenschienenherzstück (10) umfassend einen durch sich schneidende Rillen (12, 14) gebildeten Herzstückschnittpunktbereich wie Radüberlaufbereich (44), wobei das Herzstück zwei in dessen Längsrichtung verlaufende Konstruktionsprofile (18, 20) umfasst, die im Herzstückschnittpunktbereich (44) in Längsrichtung des Herzstücks verschweißt sind.
**dadurch gekennzeichnet,**
**dass** die Konstruktionsprofile (18, 20) Vollkopfprofile mit im Herzstückschnittpunktbereich vorhandenen Köpfen sind, dass entlang der Längsachse des Herzstücks (10) betrachtet der Verlauf eines jeden Vollkopfprofils einer Hälfte des Herzstücks entspricht, dass jeder Schienenkopf (19, 21) eine Schweißnahtvorbereitung (22, 24, 26, 28) in einem Bereich aufweist, in dem die Vollkopfprofile miteinander verschweißt sind, und dass in den Schienenköpfen der Vollkopfprofile die sich schneidenden Rillen (12, 14) ausgebildet sind.

2. Rillenschienenherzstück nach Anspruch 1,
**dadurch gekennzeichnet,**
**dass** die Konstruktionsprofile (18, 20) von einer gemeinsamen Unterlage wie Grundplatte (36) ausgehen und mit dieser verbunden wie verschweißt sind.

3. Rillenschienenherzstück nach Anspruch 1 oder 2,
**dadurch gekennzeichnet,**
**dass** die Konstruktionsprofile (18, 20) in ihren einander zugewandten und miteinander zu verschweißenden Fügeflächen plan bearbeitet sind.

4. Rillenschienenherzstück nach zumindest einem der vorhergehenden Ansprüche,
**dadurch gekennzeichnet,**
**dass** die Schweißnahtvorbereitung in dem Kopf (19, 21) eine Fuge (22, 24, 26, 28) ist, in der eine Schweißnaht insbesondere durch Verbindungsschweißen ausgebildet ist.

5. Rillenschienenherzstück nach zumindest einem der vorhergehenden Ansprüche,
**dadurch gekennzeichnet,**
**dass** die Schweißnaht (38, 40) aus zumindest einer Wurzellage und einer Decklage gegebenenfalls unterschiedlicher Materialeigenschaften besteht, wobei vorzugsweise die Decklage einen verschleißfesten Zusatzwerkstoff enthält oder aus einem solchen besteht.

6. Rillenschienenherzstück nach zumindest einem der vorhergehenden Ansprüche,
**dadurch gekennzeichnet,**
**dass** die sich kreuzenden Rillen in ihrem gemeinsamen Boden aus Schweißwerkstoffmaterial bestehen.

7. Rillenschienenherzstück nach zumindest einem der vorhergehenden Ansprüche,
**dadurch gekennzeichnet,**
**dass** die Konstruktionsprofile (18, 20) über Schraubverbindungen (34) kraftschlüssig verbunden sind.

8. Rillenschienenherzstück nach zumindest einem der vorhergehenden Ansprüche,
**dadurch gekennzeichnet,**
**dass** das Konstruktionsprofil (18, 20) eine Dickstegschiene oder ein Vierkantprofil ist.

9. Verfahren zum Herstellen eines Rillenschienenherzstücks, umfassend einen durch sich schneidende Rillen gebildeten Herzstückschnittpunktbereich wie Radüberlaufbereich, wobei das Herzstück zwei in dessen Längsrichtung verlaufende Konstruktionsprofile umfasst, die im Herzstückschnittpunktbereich in Längsrichtung des Herzstücks verschweißt sind, **gekennzeichnet durch** die Verfahrensschritte
- Verwendung von zwei Konstruktionsprofilen mit Vollkopf,
- planes Bearbeiten der Konstruktionsprofile mit ihren miteinander zu verschweißenden Fügeflächen und Ausbilden von Schweißfugen,
- Ausrichten der Konstruktionsprofile zueinander derart, dass entlang der Längsachse des Herzstücks betrachtet jedes Konstruktionsprofil einen Verlauf einer Hälfte des herzustellenden Herzstücks entspricht,
- Verschweißen der Konstruktionsprofile und
- Ausbilden der Rillen in den Köpfen der Konstruktionsprofile.

10. Verfahren nach Anspruch 9,
**dadurch gekennzeichnet,**
**dass** die Konstruktionsprofile vor dem Verschweißen untereinander auf einer gemeinsamen Unterlage wie Platte angeordnet und mit dieser verbunden wie verschweißt werden, wobei insbesondere die Konstruktionsprofile vor dem Verschweißen untereinander und/oder vor dem Verbinden mit der Unterlage über zumindest eine Schraubverbindung miteinander kraftschlüssig verbunden werden.

11. Verfahren nach Anspruch 9 oder 10,
**dadurch gekennzeichnet,**
**dass** die Konstruktionsprofile durch Verbindungsschweißen verbunden werden, wobei die Konstruktionsprofile insbesondere mehrlagig mit gegebenenfalls unterschiedlichen Materialeigenschaften verschweißt werden.

12. Verfahren nach zumindest Anspruch 11,
**dadurch gekennzeichnet,**
**dass** die Schweißnaht derart ausgebildet wird, dass zwischen den Konstruktionsprofilen zumindest abschnittsweise eine Wurzellage und eine Decklage mit verschleißmindernden Eigenschaften verläuft.

13. Verfahren nach zumindest Anspruch 9,
**dadurch gekennzeichnet,**
**dass** die Schweißnaht zumindest abschnittsweise durch Auftragsschweißung ausgebildet wird.

14. Verfahren nach zumindest einem der Ansprüche 9 bis 13,
**dadurch gekennzeichnet,**
**dass** die Konstruktionsprofile mittels Elektrodenhandschweißen oder Metallschutzgasschweißen oder Laserstrahlschweißen oder Elektroschlackeschweißen oder Metalllichtbogenschweißen verbunden werden.

## Claims

1. Grooved rail frog (10) comprising a frog tip area such as a wheel traversing area (44) formed by intersecting grooves (12, 14), where the frog comprises two structural profiles (18, 20) running in its longitudinal direction and welded in the frog tip area (44) in the longitudinal direction of the frog,
wherein
the structural profiles (18, 20) are solid head profiles with heads in the frog tip area, wherein the course of each solid head profile seen along the longitudinal axis of the frog (10) corresponds to one half of the frog, wherein each rail head (19, 21) has an edge preparation (22, 24, 26, 28) in an area in which the solid head profiles are welded to one another, and wherein the intersecting grooves (12, 14) are formed in the rail heads of the solid head profiles.

2. Grooved rail frog according to Claim 1,
wherein
the structural profiles (18, 20) extend from a common base such as a baseplate (36) and are connected, for example welded, thereto.

3. Grooved rail frog according to Claim 1 or Claim 2,
wherein
the structural profiles (18, 20) are machined flat on their facing joining surfaces that are to be welded together.

4. Grooved rail frog according to at least one of the previous claims,
wherein
the edge preparation in the head (19, 21) is a joint (22, 24, 26, 28) in which a weld is provided, in particular by joint welding.

5. Grooved rail frog according to one of the previous claims,
wherein
the weld (3 8, 40) comprises at least one root layer and one top layer, if necessary having differing material properties, where the top layer preferably contains or comprises a wear-proof additional material.

6. Grooved rail frog according to at least one of the previous claims,
wherein
the intersecting grooves comprise welding material in their common base.

7. Grooved rail frog according to at least one of the previous claims,
wherein
the structural profiles (18, 20) are non-positively connected by bolt connections (34).

8. Grooved rail frog according to at least one of the previous claims,
wherein
the structural profile (18, 20) is a thick-webbed rail or a square section.

9. Method for making a grooved rail frog comprising a frog tip area such as a wheel traversing area formed by intersecting grooves, where the frog comprises two structural profiles running in its longitudinal direction and welded in the frog tip area in the longitudinal direction of the frog,
**characterized by** the method steps:
- use of two structural profiles with solid head,
- flat machining of the structural profiles with their joining surfaces that are to be welded together and forming of welding joints,
- alignment of the structural profiles relative to one another such that each structural profile corresponds in its course to one half of the frog to be made, seen in the direction of its longitudinal axis,
- welding of the structural profiles and
- formation of grooves in the heads of the structural profiles.

10. Method according to Claim 9,
wherein
the structural profiles are arranged before welding together on a common base such as a plate and are connected, for example welded, thereto, where in particular the structural profiles are before welding together and/or before connection to the base non-positively connected to one another by at least one bolt connection.

11. Method according to Claim 9 or Claim 10,
wherein
the structural profiles are connected by joint welding, where the structural profiles are welded in particular in several layers, if necessary having differing material properties.

12. Method according to at least Claim 11,
wherein the weld is formed such that a root layer and a top layer with wear-reducing properties are provided at least in some sections between the structural profiles.

13. Method according to at least Claim 9,
wherein
the weld is formed at least in some sections by hard-facing.

14. Method according to at least one of Claims 9 to 13,
wherein
the structural profiles are connected by electrode manual welding or gas-shielded metal-arc welding or laser beam welding or electroslag welding or metal arc welding.

## Revendications

1. Coeur de croisement en rails à gorge (10) comprenant une zone d'intersection du coeur telle qu'une zone de passage de roues (44) formée par des gorges se croisant (12, 14), sachant que le coeur de croisement comprend des profilés structuraux (18, 20) qui s'étendent dans son sens longitudinal et sont soudés dans la zone d'intersection du coeur de croisement (44) dans le sens longitudinal du coeur de croisement,
**caractérisé en ce**
**que** les profilés structuraux (18, 20) sont des profilés à champignon plein ayant leurs champignons dans la zone d'intersection du coeur de croisement, que vu le long de l'axe longitudinal du coeur de croisement (10), le tracé de chaque profilé à champignon plein correspond à une moitié du coeur de croisement, que chaque champignon (19, 21) présente une préparation des bords d'un cordon de soudure (22, 24, 26, 28) dans une zone où les profilés à champignon plein sont soudés entre eux, et que les gorges se croisant (12, 14) sont formées dans les champignons des profilés à champignon plein.

2. Coeur de croisement en rails à gorge selon la revendication 1,
**caractérisé en ce**
**que** les profilés structuraux (18, 20) partent d'un support commun tel qu'une plaque de fondation (36) et sont reliés à elle, par soudage par exemple.

3. Coeur de croisement en rails à gorge selon la revendication 1 ou 2,
**caractérisé en ce**
**que** les profilés structuraux (18, 20) sont usinés à plat sur leurs surfaces de jonction qui se font face et qui doivent être soudés ensemble.

4. Coeur de croisement en rails à gorge selon au moins l'une des revendications précédentes,
**caractérisé en ce**
**que** la préparation des bords d'un cordon de soudure dans le champignon (19, 21) est une rainure (22, 24, 26, 28) dans laquelle est formé un cordon de soudure, en particulier par soudage d'assemblage.

5. Coeur de croisement en rails à gorge selon au moins l'une des revendications précédentes,
**caractérisé en ce**
**que** le cordon de soudure (38, 40) est formé d'au moins une racine de soudure et d'une passe terminale, ayant le cas échéant des propriétés matérielles différentes, sachant que la passe terminale contient de préférence un matériau inusable ou est constituée d'un tel matériau.

6. Coeur de croisement en rails à gorge selon au moins l'une des revendications précédentes,
**caractérisé en ce**
**que** le fond commun des gorges se croisant est constitué d'un matériau soudable.

7. Coeur de croisement en rails à gorge selon au moins l'une des revendications précédentes,
**caractérisé en ce**
**que** les profilés structuraux (18, 20) sont reliés par adhérence au moyen de raccords vissés (34).

8. Coeur de croisement en rails à gorge selon au moins l'une des revendications précédentes,
**caractérisé en** c e
que le profilé structurel (18, 20) est un rail à âme épaisse ou un profilé à section rectangulaire.

9. Procédé destiné à fabriquer un coeur de croisement en rails à gorge comprenant une zone d'intersection du coeur de croisement telle qu'une zone de passage de roue formée par des gorges se croisant, sachant que le coeur de croisement comprend deux profilés structuraux qui s'étendent dans son sens longitudinal et sont soudés dans la zone d'intersection du coeur de croisement dans le sens longitudinal du coeur de croisement,
**caractérisé par** les étapes :
- utilisation de deux profilés structuraux à champignon plein,
- usinage à plat des profilés structuraux avec leurs surfaces de jonction à souder ensemble, et formation de joints de soudure,
- alignement des profilés structuraux l'un par rapport à l'autre de telle manière que vu le long de l'axe longitudinal du coeur de croisement, le tracé de chaque profilé structurel correspond à une moitié du coeur de croisement à fabriquer,
- soudage des profilés structuraux et
- formation des gorges dans les champignons des profilés structuraux.

10. Procédé selon la revendication 9,
**caractérisé en ce**
**que** les profilés structuraux sont placés avant le soudage sur un support commun tel qu'une plaque et sont reliés à elle, par soudage par exemple, sachant en particulier que les profilés structuraux sont reliés par adhérence au moyen d'au moins un raccord vissé.

11. Procédé selon la revendication 9 ou 10,
**caractérisé en ce**
**que** les profilés structuraux sont reliés par soudage d'assemblage, les profilés structuraux étant en particuliers soudés en plusieurs passes ayant le cas échéant des propriétés matérielles différentes.

12. Procédé selon au moins la revendication 11,
**caractérisé en** c e
que le cordon de soudure est formé de telle manière qu'au moins sur certaines sections s'étendent entre les profilés structuraux une racine de soudure et une passe terminale ayant des propriétés réduisant l'usure.

13. Procédé selon au moins la revendication 9,
**caractérisé en ce**
**que** le cordon de soudure est formé par rechargement par apport de métal au moins sur certaines sections.

14. Procédé selon au moins l'une des revendications 9 à 13,
**caractérisé en** c e
que les profilés structuraux sont assemblés par soudage manuel avec électrodes, ou par soudage à l'arc sous protection gazeuse avec métal d'apport, ou par soudage au laser, ou par soudage sous laitier, ou par soudage à l'arc avec électrode métallique.
